# EUROPÄISCHE PATENTSCHRIFT

(11) **EP 0 189 812 B1**
(45) Veröffentlichungstag und Bekanntmachung des Hinweises auf die Patenterteilung: **20.03.1991**
(21) Anmeldenummer: 86100687.2
(22) Anmeldetag: 20.01.1986
(51) Int. Cl.: E05C 9/08

(54) **Verschluss für einen Fenster- oder Türladen**
Fastener for a door or window
Fermeture pour porte ou fenêtre

(30) Priorität: 31.01.1985 AT 267/85
(43) Veröffentlichungstag der Anmeldung: 06.08.1986
(73) Patentinhaber: MAYER & CO., A-5021 Salzburg (AT)
(72) Erfinder: Grassmann, Johann, A-5071 Wals (AT)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- DE-C- 2 238 107

## Beschreibung

Die Erfindung bezieht sich auf einen Verschluß für einen Fenster- oder Türladen, bestehend aus einer Verschlußstange, die um ihre Achse drehbar am Laden gelagert ist und an wenigstens einem Ende eine mit einem stockseitigen Schließzapfen zusammenwirkende Schließklaue trägt, und aus einer Drehsperre für die Verschlußstange mit einem durch eine Schließfeder beaufschlagten Sperrglied, das in der Schließdrehstellung der Verschlußstange in eine Gegenrast eingreift und mittels einer Betätigungseinrichtung ausrastbar ist.

Zur Betätigung von Ladenverschlüssen dieser Art ist es bekannt, die Verschlußstange mit einem Drehhebel zu verbinden, der ein am Laden befestigtes, von der Verschlußstange durchsetztes Lager gabelartig umgreift, das ein Schließstück für einen im Drehhebel quer zur Verschlußstange verschiebbaren Riegel aufweist. Dieser durch eine Schließfeder belastete und über einen Betätigungsansatz gegen die Kraft der Schließfeder verschiebbare Riegel im Drehhebel bildet mit dem lagerseitigen Schließstück eine Drehsperre für die Verschlußstange, weil der in das Schließstück eingreifende Riegel den Drehhebel und damit die Verschlußstange gegen eine Drehung im Öffnungssinn festhält. In der Schließdrehstellung der Verschlußstange wird somit die Verschlußstange verriegelt, so daß die in dieser Drehstellung die stockseitigen Schließzapfen umgreifenden Schließklauen an den Enden der Verschlußstangè nicht aufgedrückt werden können. Zum Lösen dieser Verriegelung muß der im Drehhebel verschiebbar gelagerte Riegel gegen die Schließkraft der Feder aus der Verriegelungsstellung gezogen werden, um anschließend den Drehhebel an dem Schließstück des ladenfesten Lagers vorbeischwenken und den Ladenverschluß öffnen zu können. Nachteilig bei dieser bekannten Konstruktion ist vor allem, daß aufgrund der Lagerung des Riegels im Drehhebel dieser eine sehr aufwendige Konstruktion darstellt und daß zum Öffnen des Verschlusses zunächst der Riegel verschoben und dann erst der Drehhebel verschwenkt werden kann, wobei die Drehrichtung des Drehhebels zwangsläufig entgegen der Öffnungsbewegung des Ladens verläuft, so daß der Verschluß erst durch eine gesonderte Betätigung entriegelt und geöffnet werden muß, bevor der Laden aufgemacht werden kann. Außerdem benötigt der Riegel wegen der abzutragenden Drehmomente eine entsprechende Verschiebeführung im Drehhebel, der zufolge dieser Bedingung und der Notwendigkeit, den Riegel mit einem entsprechenden Radialabstand von der Verschlußstange anzuordnen, eine vergleichsweise große Länge aufweisen muß.

Der Erfindung liegt somit die Aufgabe zugrunde, diese Mängel zu vermeiden und einen Verschluß für einen Fenster oder Türladen der eingangs geschilderten Art so zu verbessern, daß die Handhabung des Verschlusses wesentlich erleichtert und eine sichere Verriegelung der Verschlußstange in ihrer Schließdrehstellung erreicht wird, ohne in aufwendiger Weise einen verschiebbaren Riegel in einem mit der Verschlußstange drehfest verbundenen Drehhebel vorsehen zu müssen.

Die Erfindung löst die gestellte Aufgabe dadurch, daß das Sperrglied als in einem ladenfesten Gehäuse gelagerte Sperrklinke mit zur Verschlußstange paralleler Drehachse ausgebildet ist und daß die Verschlußstange die Gegenrast in Form einer Klinkenrast aufweist.

Durch das Vorsehen einer in einem ladenfesten Gehäuse gelagerten Sperrklinke für die Verschlußstange kann in einfacher Weise eine Drehsperre für die Verschlußstange im Öffnungsdrehsinn unabhängig von dem Vorhandensein eines Drehhebels für die Verschlußstange sichergestellt werden, wobei wegen der drehbaren Lagerung der Sperrklinke die Abtragung der auftretenden Drehmomente auf das Gehäuse sicher erfolgt. Da außerdem die Sperrklinke über eine im Öffnungssinn des Ladens wirkende Kraft gelöst werden kann, genügt es, zum Öffnen des Ladens die Betätigungseinrichtung für die Sperrklinke zu bedienen, um nicht nur die Verriegelung der Verschlußstange zu lösen, sondern auch die Schließklauen von den Schließzapfen wegzudrücken und den Laden zu öffnen, weil mit der im Öffnungssinn des Ladens gerichteten Betätigungskraft für die Sperrklinke auf den Laden ohne weiteres ein Drehmoment ausgeübt werden kann, das zum Wegdrehen der Schließklauen von den Schließzapfen ausreicht.

Die Betätigungseinrichtung zum Lösen der Sperrklinke kann durch einen Betätigungsansatz an der Sperrklinke selbst gebildet werden. Besonders vorteilhafte Verhältnisse ergeben sich allerdings, wenn die Sperrklinke einen Stellarm aufweist, an dem ein Betätigungshebel angreift, der um eine quer zur Drehachse der Sperrklinke verlaufende Achse drehbar im Gehäuse gelagert ist. Mit einem solchen Betätigungshebel, der zufolge seiner Lagerung zumindest angenähert parallel zur Verschlußstange verläuft, können in einfacher Weise ausreichende Hebelarmlängen sichergestellt werden, um die Sperrklinke auch bei stärkeren Schließfedern mit einem vergleichsweise geringen Kraftaufwand aus der Klinkenrast lösen zu können. In diesem Zusammenhang muß bedacht werden, daß in der Verschlußstellung die Schließklauen die stockseitigen Schließzapfen ja spielfrei umfassen sollen, so daß mit einem entsprechenden Moment im Öffnungssinn auf die Schließklauen und damit auf die Verschlußstange zu rechnen ist. Die zur Verschlußstange parallele Anordnung des Betätigungshebels nimmt außerdem kaum einen Platz senkrecht zur Verschlußstange in Anspruch, so daß solche Verschlüsse auch bei Läden mit vergleichsweise schmalen Rahmen ohne Beeinträchtigung verwendet werden können. Die Ausladung des Gehäuses zu beiden Seiten der Verschlußstange, die vorteilhaft das Gehäuse durchsetzt, kann daher sehr klein gehalten werden.

Die Schließfeder hat dafür zu sorgen, daß die Sperrklinke beim Erreichen der Schließdrehstellung der Verschlußstange selbsttätig in die Klinkenrast eingreift. Da die Sperrklinke drehbar gelagert ist, könnte als Schließfeder eine Spiralfeder Verwendung finden. Besonders vorteilhafte Verhältnisse ergeben sich allerdings, wenn die in an sich bekannter Weise als Druckfeder ausgebildete Schließfeder auf der dem Betätigungshebel gegenüberliegenden Seite des Stellarmes an diesem angreift, weil über eine solche mit Abstand von der Drehachse der Sperrklinke am Stellarm angreifende Druckfeder das jeweils erwünschte Schließmoment einfach sichergestellt werden kann, ohne eine übermäßige Beanspruchung der Schließfeder befürchten zu müssen. Wegen der Anordnung dieser Druckfeder auf der dem Betätigungshebel gegenüberliegenden Seite des Stellarmes bleibt außerdem die Lagerung des Betätigungshebels für die Sperrklinke von der Federanordnung unberührt.

Aufgrund der üblichen Form der Schließklauen kann beim Schließen des Ladens auch ein selbständiges Schließen der Schließklauen erreicht werden, weil diese Schließklauen sich an den Stock bzw. an einen stockseitigen Beschlagteil anlegen, so daß über den Stock bzw. den Beschlagteil ein Schließmoment auf die Schließklauen ausgeübt wird, die sich somit vor die Schließzapfen legen, bis die Sperrklinke in die Klinkenrast eingreift und die Verschlußstange verriegelt. Es ist daher weder zum Öffnen noch zum Schließen des Ladenverschlusses ein mit der Verschlußstange drehfest verbundender Drehhebel nötig, über den der Ladenverschluß betätigt werden kann. Ist allerdings ein solcher Drehhebel vorgesehen, so ist es vorteilhaft, die Klinkenrast an diesem Drehhebel vorzusehen, um herkömmliche Verschlußstangen verwenden zu können.

Um beim Schließen des Ladens ein selbständiges Schließen der Schließklauen sicherzustellen, ohne die Verschlußstange über einen Drehhebel zu verstellen, muß dafür gesorgt werden, daß sich die Schließklauen beim Schließen des Ladens in ihrer Offenstellung befinden. Zu diesem Zweck kann die Verschlußstange im Öffnungsdrehsinn durch wenigstens eine Feder belastet werden.

Besteht die Feder für die Verschlußstangenbeaufschlagung aus einem die Verschlußstange umgreifenden Federbügel, der mit seinem einen Ende am Gehäuse für die Sperrklinke und mit seinem anderen Ende an der Verschlußstange oder an dem mit der Verschlußstange drehfest verbundenen Drehhebel verankert ist, so können sehr einfache Konstruktionsverhältnisse gewahrt werden, die es darüber hinaus erlauben, auch zwei oder mehrere Federn für die Verschlußstangenbeaufschlagung vorzusehen, um das gewünschte Öffnungsmoment auch mit kleineren Federn zu erreichen.

Die Ausübung eines Schließmomentes auf die Schließklauen bei ihrem Anschlagen an den Fenster- oder Tüstock bzw. an einen stockseitigen Beschlagteil während des Schließens des Ladens hängt außerdem von einer bestimmten Öffnungsstellung der Schließklauen ab. Diese Öffnungsstellung kann in einfacher Weise gewährleistet werden, wenn die gewünschte Öffnungsdrehstellung der Verschlußstange durch einen Anschlag begrenzt wird. Dieser Anschlag kann auch durch die Feder für die Verschlußstangenbeaufschlagung gebildet werden, was beispielsweise eine Ausbildung eines Begrenzungsanschlages am Gehäuse für die Sperrklinke erübrigt.

In der Zeichnung ist der Erfindungsgegenstand beispielsweise dargestellt. Es zeigen
Fig. 1 einen erfindungsgemäßen Verschluß für einen Fensteroder Türladen in einer zum Teil aufgerissenen Draufsicht,
Fig. 2 einen Schnitt nach der Linie II-II der Fig. 1 in einem größeren Maßstab und
Fig. 3 eine der Fig. 2 entsprechende Darstellung des Verschlusses, jedoch in der Öffnungsdrehstellung.

Der dargestellte Verschluß für einen Fenster- oder Türladen 1 besteht im wesentlichen aus einer Verschlußstange 2, die um ihre Achse drehbar am Laden 1 gelagert ist und an ihren beiden Enden je eine Schließklaue 3 aufweist, die mit einem stockseitigen Schließzapfen 4 zusammenwirkt, indem sich die Schließklauen 3 beim Schließen des Verschlusses vor die Schließzapfen 4 legen. Zur Sicherung der Schließdrehstellung der Verschlußstange 2 ist eine Drehsperre vorgesehen, die durch eine Sperrklinke 5 und eine mit der Sperrklinke 5 zusammenwirkende Klinkenrast 6 gebildet wird. Die Anordnung ist dabei so getroffen, daß die Sperrklinke 5 mit ihrer zur Verschlußstange 2 parallelen Drehachse 7 in einem Gehäuse 8 gelagert ist, das mit Hilfe von Schrauben 9 am Laden 1 befestigt wird. Das Gehäuse 8 bildet zwei Schenkel 10, die von der Verschlußstange 2 durchsetzt werden und zwischen denen auf der Verschlußstange 2 ein Drehhebel 11 drehfest sitzt. Wie sich aus den Fig. 2 und 3 ergibt, ist der Drehhebel 11 auf die einseitig abgeflachte Verschlußstange 2 aufgeschoben und bildet die Klinkenrast 6.

Die Sperrklinke 5 ist mit einem Stellarm 12 versehen, der von der Verschlußstange 2 weggerichtet und durch eine Schließfeder 13 beaufschlagt ist, die sich einerseits in einer Ausnehmung 14 des Stellarmes 12 und anderseits an einem Führungszapfen 15 des Gehäusebodens 16 abstützt. Wird die Verschlußstange 2 aus ihrer Öffnungsdrehstellung nach Fig. 3 in ihre Schließdrehstellung gemäß Fig. 2 verschwenkt, so greift die Sperrklinke 5 aufgrund ihrer Belastung durch die Schließfeder 13 in die Klinkenrast 6 auf der Nabe des Drehhebels 11 ein und verriegelt den Verschluß, der demnach nur mehr geöffnet werden kann, wenn die Sperrklinke 5 aus der Klinkenrast 6 ausgeschwenkt wird. Zu diesem Zweck ist ein Betätigungshebel 17 vorgesehen, der parallel zur Verschlußstange 2 verläuft und um eine quer zur Drehachse 7 der Sperrklinke 5 verlaufende Achse 18 drehbar im Gehäuse 8 gelagert ist. Da die Achse 18 in einem entsprechenden Abstand vom Stellarm 12 der Sperrklinke 5 verläuft und der Betätigungshebel 17 auf der der Schließfeder 13 gegenüberliegenden Seite am Stellarm 12 angreift, kann die Sperrklinke 5 durch ein Drücken des Betätigungshebels 17 gegen die Schließkraft der Feder 13 aus seiner Raststellung verschwenkt werden, um die Drehung der Verschlußstange 2 im Öffnungssinn freizugeben. Da der Druck auf den Hebel 17 zugleich ein Drehmoment auf den Laden 1 im Öffnungssinn bedingt, werden die Schließklauen 3, die ja an den Schließzapfen 4 anliegen, beim Öffnen des Ladens unter einer Drehverstellung der Verschlußstange 2 aufgedrückt, bis sie an den stockseitigen Schließzapfen vorbeibewegt werden können. Es bedarf daher keiner Drehverstellung der Verschlußstange 2 über den Drehhebel 11, was die Handhabung des Verschlusses erheblich erleichtert.

Um die Öffnungsbewegung der Schließklauen 3 zu unterstützen, kann die Verschlußstange 2 im Öffnungsdrehsinn durch Federn 19 belastet werden. Diese Federn 19 bestehen gemäß dem Ausführungsbeispiel aus einem die Verschlußstange 2 umgreifenden Federbügel 20, der mit seinem einen Ende 21 in eine Gehäuseöffnung und mit seinem anderen Ende 22 in eine Öffnung in der Nabe des Drehhebels 11 eingreift. Die Anordnung ist dabei so getroffen, daß der Federbügel 20 in der in Fig. 3 gezeichneten Öffnungsstellung der Schließklauen 3 entspannt ist und folglich beim Schließen der Schließklauen 3 gespannt wird. Dies hat den Vorteil, daß die Öffnungsdrehstellung der Verschlustange 2 durch die Feder 19 festgelegt wird und keines gesonderten Anschlages bedarf. Das Festlegen einer vorbestimmten Öffnungsdrehstellung der Verschlußstange 2 ist von Bedeutung, wenn beim Schließen des Ladens 1 die Schließklauen selbständig sich vor die stockseitigen Schließzapfen legen sollen. Werden nämlich die Schließklauen 3 in der in Fig. 3 gezeichneten Öffnungslage beim Schließen des Ladens 1 gegen den durch die strichpunktierte Linie 23 angedeuteten Stock oder einen stockseitigen Beschlagteil gedrückt, so wird über diesen Beschlagteil auf die Schließklauen 3 ein Schließmoment ausgeübt, dem zufolge die Schließklauen 3 die Schließzapfen 4 umgreifen, wobei in der Schließlage des Ladens die Sperrklinke 5 über die Schließfeder 13 selbständig in die Klinkenrast 6 einrastet und ein ungewolltes Öffnen des Ladens wirksam verhindert.

Es zeigt sich somit, daß durch die erfindungsgemäße Ausbildung des Ladenverschlusses eine sehr einfache Bedienung sichergestellt werden kann, weil sich beim Schließen des Ladens der Verschluß selbständig verriegelt und beim Entriegeln des Verschlusses sich der Laden selbständig öffnet.

## Patentansprüche

1. Verschluß für einen Fenster- oder Türladen, bestehend aus einer Verschlußstange (2), die um ihre Achse drehbar am Laden (1)gelagert ist und an wenigstens einem Ende eine mit einem stockseitigen Schließzapfen (4) zusammenwirkende Schließklaue (3) trägt, und aus einer Drehsperre für die Verschlußstange mit einem durch eine Schließfeder(13) beaufschlagten Sperrglied, das in der Schließdrehstellung der Verschlußstange in eine Gegenrast eingreift und mittels einer Betätigungseinrichtung (17) ausrastbar ist, dadurch gekennzeichnet, daß das Sperrglied als in einem ladenfesten Gehäuse (8) gelagerte Sperrklinke (5) mit zur Verschlußstange (2) paralleler Drehachse (7) ausgebildet ist und daß die Verschlußstange (2) die Gegenrast in Form einer Klinkenrast (6) aufweist.

2. Verschluß nach Anspruch 1, dadurch gekennzeichnet, daß die Sperrklinke (5) einen Stellarm (12) aufweist, an dem ein Betätigungshebel (17) angreift, der um eine quer zur Drehachse (7) der Sperrklinke (5) verlaufende Achse (18) drehbar im Gehäuse (8) gelagert ist.

3. Verschluß nach Anspruch 2, dadurch gekennzeichnet, daß die in an sich bekannter Weise als Druckfeder ausgebildete Schließfeder (13) auf der den Betätigungshebel (17) gegenüberliegenden Seite des Stellarmes (12) an diesem angreift.

4. Verschluß nach einem der Ansprüche 1 bis 3, dadurch gekennzeichnet, daß die Klinkenrast (6) an einem mit der Verschlußstange (2) drehfest verbundenen Drehhebel (11) vorgesehen ist.

5. Verschluß nach einem der Ansprüche 1 bis 4, dadurch gekennzeichnet, daß die Verschlußstange (2) im Öffnungsdrehsinn durch wenigstens eine Feder (19) belastet ist.

6. Verschluß nach Anspruch 5, dadurch gekennzeichnet, daß die Feder (19) für die Verschlußstangenbeaufschlagung aus einem die Verschlußstange (2) umgreifenden Federbügel (20) besteht, der mit seinem einen Ende (21) am Gehäuse (8) und mit seinem anderen Ende (22) an der Verschlußstange (2) oder an dem mit der Verschlußstange (2) drehfest verbundenen Drehhebel (11) verankert ist.

7. Verschluß nach Anspruch 5 oder 6, dadurch gekennzeichnet, daß die Öffnungsdrehstellung der Verschlußstange (2) durch einen Anschlag begrenzt ist.

8. Verschluß nach Anspruch 7, dadurch gekennzeichnet, daß die Feder (19) für die Verschlußstangenbeaufschlagung den Anschlag bildet.

## Claims

1. Fastener for a door shutter or window shutter comprising a fastener rod which is journalled on the shutter and is rotatable about its axis and carries a fastening claw at at least one end which cooperates with a frame side fastener spigot, and a rotary latch for the fastener rod with a locking member which is urged by a closing spring, which engages into a counter-latch in the fastened rotational position of the fastener rod and which can be unlocked by means of an actuating device, characterised in that the locking member is formed as a latch member (5) which is journalled in a housing (8) secured to the shutter with an axle of rotation (7) parallel to the fastener rod (2); and in that the fastener rod (2) has the counter-latch in the form of a latch recess (6).

2. Fastener in accordance with claim 1, characterised in that the latch member (5) has a positioning arm (12) on which an actuating lever (17) acts which is rotatably journalled in the housing (8) about an axle (18) extending transverse to the axle of rotation (7) of the latch member (5).

3. Fastener in accordance with claim 2, characterised in that the closing spring (13) which is formed in known manner as a compression spring acts against the positioning arm on the side of the positioning arm (12) opposite to the actuating lever (17).

4. Fastener in accordance with one of the claims 1 to 3, characterised in that the latch recess (6) is provided on a rotary lever (11) which is rotationally fixedly connected to the fastener rod (2).

5. Fastener in accordance with one of the claims 1 to 4, characterised in that the fastener rod (2) is rotationally spring loaded by at least one spring (19) in the opening sense.

6. Fastener in accordance with claim 5, characterised in that the spring (19) for biasing the fastener bar consists of a spring hoop (20) which surrounds the fastener bar (2) and is anchored at its one end on the fastener bar (2) or on the rotary lever (11) which is rotationally fixedly connected to the fastener bar (2).

7. Fastener in accordance with claim 5 or claim 6, characterised in that the rotary opening position of the fastener bar (2) is restricted by an abutment.

8. Fastener in accordance with claim 7, characterised in that the spring (19) forms the abutment for the biasing of the fastener bar.

## Revendications

1. Fermeture pour un volet de fenêtre ou de porte, constituée par une barre de fermeture (2) qui est montée contre le volet (1) en rotation autour de son axe et qui porte au moins à une extrémité une griffe de fermeture (3) coopérant avec un tourillon de fermeture (4) disposé du côté du châssis, et par un dispositif de blocage de torsion destiné à la barre de fermeture muni d'un organe d'arrêt sollicité par un ressort de fermeture (13) qui vient s'engrener dans un contre-cran d'arrêt dans la position de rotation de fermeture de la barre destinée à cet effet, et que l'on peut désencliqueter au moyen d'un système de commande (17) caractérisée en ce gue l'organe d'arrêt est réalisé sous forme d'un cliquet d'arrêt (5) monté dans un logement (8) fixé à demeure au volet et muni d'un axe de rotation (7) parallèle à la barre de fermeture (2) et en ce que la barre de fermeture (2) présente le contre-cran d'arrêt en forme d'un encliquetage à cliquet (6).

2. Fermeture selon la revendication 1, caractérisée en ce que le cliquet d'arrêt (5) présente un bras de réglage (12) sur lequel vient s'engrener un levier de commande (17) qui est monté au sein du logement (8) en pivotement autour d'un axe (18) s'étendant perpendiculairement à l'axe de pivotement (7) du cliquet d'arrêt (5).

3. Fermeture selon la revendication 2, caractérisée en ce que le ressort de fermeture (13) réalisé, d'une manière connue en soi, en forme de ressort à pression, vient s'engrener sur le bras de réglage (12) du côté opposé au levier de commande (17).

4. Fermeture selon l'une quelconque des revendications 1 à 3, caractérisée en ce que l'encliquetage à cliquet (6) est prévu sur un levier pivotant (11) relié de manière à résister à la torsion, à la barre de fermeture (2).

5. Fermeture selon l'une quelconque des revendications 1 à 4, caractérisée en ce que la barre de fermeture (2) est sollicitée par, au moins, un ressort (19), dans le sens de rotation d'ouverture.

6. Fermeture selon la revendication 5, caractérisée en ce que le ressort (19) destiné à solliciter la barre de fermeture est constitué d'un étrier à ressort (20) enserrant la barre de fermeture (2), ce dernier étant ancré, par une de ses extrémités (21), dans le logement (8) et, par son autre extrémité (22), contre la barre de fermeture (2) ou le levier pivotant (11) relié à la barre de fermeture (2) de façon à résister à la torsion.

7. Fermeture selon l'une quelconque des revendications 1 à 6, caractérisée en ce que la position de pivotement d'ouverture de la barre de fermeture (2) est limitée par une butée.

8. Fermeture selon la revendication 7, caractérisée en ce que le ressort (19) destiné à solliciter la barre de fermeture constitue la butée.
